# EUROPÄISCHE PATENTSCHRIFT

(11) **EP 4 017 329 B1**
(45) Veröffentlichungstag und Bekanntmachung des Hinweises auf die Patenterteilung: **06.03.2024**
(21) Anmeldenummer: 20767713.9
(22) Anmeldetag: 03.08.2020
(51) Int. Cl.: A47K 10/02

(54) **HANDTUCH**
TOWEL
SERVIETTE

(30) Priorität: 20.08.2019 DE 102019122332
(43) Veröffentlichungstag der Anmeldung: 29.06.2022
(73) Patentinhaber: Frank, Alexander, 28832 Achim (DE); Sterkel, Johannes, 21035 Hamburg (DE)
(72) Erfinder: Frank, Alexander, 28832 Achim (DE); Sterkel, Johannes, 21035 Hamburg (DE)
(74) Vertreter: Limbeck, Achim
(86) Internationale Anmeldenummer: PCT/DE2020/100686
(87) Internationale Veröffentlichungsnummer: WO 2021/032244

(56) Entgegenhaltungen:
- DE-U- 7 211 435
- DE-U1-202010 009 437
- US-A- 5 817 379

## Beschreibung

### Technisches Gebiet

Die vorliegende Erfindung betrifft ein Handtuch gemäß dem Oberbegriff des Patentanspruchs 1.

### Stand der Technik

Aus der Gebrauchsmusterschrift DE 20 2010 009 437 U1 ist ein Handtuch mit einem nach innen liegenden, von außen geschützten Bereich bekannt, dessen eine Innenflächen aus einem Material zum Abtrocknen von Körperteilen ausgebildet sind, wobei der Bereich über mindestens ein reversibles Verschlussmittel, nämlich einen Reißverschluss zum Abtrocknen von Körperteilen mittels der Innenflächen zugänglich ist. Die DE 20 2010 009 437 U1 beschreibt somit ein Handtuch, mittels dem ein sauberer Bereich in der Innenseite vorliegt, welcher zuvor nicht mit dem Schweiß, den Viren oder den Bakterien anderer Personen in Berührung gekommen ist. Wird der geschützte Bereich über den Reißverschluss geöffnet, kann in der Innenfläche desselben bspw. das Gesicht abgetrocknet werden. Sobald das Gesicht getrocknet wurde, kann der Bereich wieder verschlossen werden und ist nach außen geschützt. Mit dem Handtuch aus der DE 20 2010 009 437 U1 soll wirksam vermieden werden, dass beim Abtrocknen des Gesichts eine Infektion über die Schleimhäute nicht verursacht wird. Allerdings kann diese Aufgabe nur dann wirksam gelöst werden, wenn das Handtuch nur an seiner Außenseite, mithin der Außenseite des geschützten Bereichs befeuchtet wird. Sobald nämlich Feuchtigkeit durch das wasserdurchlässige Material des geschützten Bereichs dringt, können hier problemlos Keime etc. auf die Innenfläche treten.

Aus der DE 20 2017 002 807 U1 ist ein Saunahandtuch mit mindestens einem nach innen liegenden, von außen geschützten Bereich bekannt, dessen eine Innenfläche aus einem Material zum Abtrocknen von Körperteilen ausgebildet ist und der Bereich über ein reversibles Verschlussmittel zum Abtrocknen von Körperteilen mittels der mindestens einen Innenfläche zugänglich ist. Eine Schutzeinlage soll dabei einen Schutz zwischen den beiden Handtuchlagen bieten, um den Weitertransport von Verunreinigungen zu verhindern. Dadurch soll gewährleistet werden, dass die Verunreinigung jeglicher möglichen Unterlage nicht bis hin zum den das Handtuch anwendenden Benutzer vordringen kann.

Aus der DE 72 11 435 U ist ferner ein Badetuch bekannt, das aus zwei an ihren Rändern versteppten Stofflagen besteht, zwischen denen eine dünne, undurchlässige Folie, vorzugsweise aus Kunststoff, angeordnet ist. Das Tuch kann über seine Fläche in an sich bekannter Weise durch einige Nähte versteppt werden, um seine drei Lagen zu fixieren.

### Darstellung der Erfindung

Der vorliegenden Erfindung liegt die Aufgabe zugrunde, ein Handtuch zu schaffen, dass die vorgenannten Nachteile ausräumt und welches gegenüber den aufgezeigten Hand- und Badetüchern einfach und flexibel in seiner Handhabung ist.

Erfindungsgemäß wird die voranstehende Aufgabe gemäß dem Oberbegriff des Anspruchs 1 in Verbindung mit den kennzeichnenden Merkmalen gelöst. Danach umfasst das vorliegende Handtuch mindestens einen nach innen liegenden, von außen geschützten Bereich, dessen mindestens eine Innenfläche aus einem Material zum Abtrocknen von Körperteilen ausgebildet ist und der Bereich über mindestens ein reversibles Verschlussmittel zum Abtrocknen von Körperteilen mittels der mindestens einen Innenfläche zugänglich ist. Vorteilhafte Ausgestaltungen und Weiterbildungen des erfindungsgemäßen Handtuchs sind in den abhängigen Unteransprüchen angegeben.

Erfindungsgemäß ist das Handtuch der eingangs genannten Art dadurch gekennzeichnet, dass die mindestens eine Innenfläche des Handtuchs in Richtung Außenseite des Bereichs wasserdicht ist, der geschützte Bereich mittels mindestens einer wasserdichten Verbindung aus einem umgeschlagenen Bereich des Handtuchs gebildet oder mit dem Material des Handtuchs verbunden ist und aus an dem Handtuch seitlich und in Längsrichtung ausgerichteten Verbindungen gebildet ist, wobei der Bereich an seiner offenen Seite das mindestens eine reversible Verschlussmittel aufweist und an den Seitenrändern des Bereichs Öffnungen vorgesehen sind, mittels derer ein zumindest teilweises Durchfassen mit den Händen ermöglicht ist und die mindestens eine Innenfläche des Bereichs dadurch nach au-ßen geschlagen werden kann. In einer besonders vorteilhaften Ausführungsform der Erfindung ist die mindestens eine Innenfläche aus einem oder mehreren Materialien gebildet, die auf einer Seite wasserdicht und auf der gegenüberliegenden Seite weich und/oder flauschig ausgebildet sind.

In einer weiteren vorteilhaften Ausführungsform der Erfindung ist die mindestens eine Innenfläche aus einem antibakteriellen Material gebildet ist und/oder weist eine antibakterielle Beschichtung auf.

In einer weiteren vorteilhaften Ausführungsform der Erfindung weist das erfindungsgemäße Handtuch eine Hoch-/Tiefeinwebung als Veredelungsart auf, wobei die Innenfläche, an der das zusätzliche Material vorzugsweise eingenäht wird, mit einer Tiefeinwebung versehen ist, damit dieser Bereich im Endeffekt dünner wird.

In einer besonders vorteilhaften Ausführungsform der Erfindung ist die Grammatur des nicht wasserdichten Stoffes im geschützten Bereich des Handtuchs in Bezug auf den Stoff des übrigen Bereichs um das Gewicht des mindestens einen Verschlussmittels sowie um das Gewicht des wasserdichten Materials verringert. Weiterhin ist vorzugsweise zusätzlich die Grammatur des nicht wasserdichten Stoffes im geschützten Bereich um das Gewicht der Nähte verringert.

Umgekehrt kann darüber hinaus die Grammatur des nicht wasserdichten Stoffes im übrigen Bereich des Handtuchs in Bezug auf den nicht wasserdichten Stoff im geschützten Bereich um das Gewicht des mindestens einen Verschlussmittels sowie um das Gewicht des wasserdichten Materials erhöht sein, wobei es auch hier vorteilhaft ist, dass die Grammatur des nicht wasserdichten Stoffes im Bereich zusätzlich um das Gewicht der Nähte erhöht ist.

### Kurzbeschreibung der Zeichnungen

Weitere Ziele, Merkmale, Vorteile und Anwendungsmöglichkeiten des erfindungsgemäßen Handtuchs ergeben sich aus der nachfolgenden Beschreibung eines Ausführungsbeispiels anhand der Zeichnung. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In der Zeichnung zeigt
Fig. 1 das Handtuch mit Bereich in einer bevorzugten Ausführungsform.

### Ausführung der Erfindung

Wie aus Fig. 1 ersichtlich, ist umfasst das erfindungsgemäße Handtuch 1 einen nach innen liegenden, von außen geschützten Bereich 10, dessen zwei Innenflächen 100', 100" an der Bereichsöffnung 102 über ein reversibles Verschlussmittel 11 in Form eines Reißverschlusses zugänglich sind.

Der geschützte Bereich 10 ist in der vorliegenden beispielhaften Ausführungsform mittels mindestens einer wasserdichten Verbindung 12 aus einem umgeschlagenen Bereich des Handtuchs 1 gebildet, wobei es auch möglich ist, dass der Bereich mit dem Material des Handtuchs 1 mittels mindestens einer wasserdichten Verbindung 12 verbunden ist. Ganz besonders bevorzugt ist die Verbindung 12 mittels einer Naht gebildet, die wasserdicht ist.

Im Übrigen ist es weiterhin vorteilhaft, grundsätzlich jegliches Verschlussmittel (bspw. den Reißverschluss, Klettverschluss, etc.) wasserdicht auszubilden.

Weiterhin zeigt Fig. 1, dass der Bereich 10 aus an dem Handtuch seitlich und in Längsrichtung ausgerichteten Verbindungen 12 gebildet ist, wobei der Bereich 10 an seiner offenen Seite 102 mindestens ein Verschlussmittel 11 vorzugsweise in Form eines Reißverschlusses aufweist.

An den Seitenrändern 103', 103" des Bereichs 10 sind Öffnungen 1030 vorgesehen, mittels derer ein zumindest teilweises Durchfassen mit den Händen 2 ermöglicht ist und die mindestens eine Innenfläche 100', 100" des Bereichs 10 dadurch nach außen geschlagen werden kann.

Das erfindungsgemäße Handtuch 1 beschränkt sich in seiner Ausführung nicht auf die vorstehend angegebenen bevorzugten Ausführungsformen. Vielmehr sind eine Vielzahl von Ausgestaltungsvariationen denkbar, welche von der dargestellten Lösung auch bei grundsätzlich anders gearteter Ausführung Gebrauch machen.

### Liste der Bezugsziffern

- 1: Handtuch
- 2: Hände
- 10: geschützter Bereich
- 11: Verschlussmittel
- 12: wasserdichte Verbindungen
- 13: übriger Bereich unterhalb des geschützten Bereichs
- 100', 100": Innenflächen
- 101: Außenseite des Bereichs
- 102: offene Seite des Bereichs
- 103', 103": Seitenränder des Bereichs
- 1030: Öffnungen

## Patentansprüche

1. Handtuch (1) mit mindestens einem nach innen liegenden, von au-ßen geschützten Bereich (10), dessen mindestens eine Innenfläche (100', 100") aus einem Material zum Abtrocknen von Körperteilen ausgebildet ist und der Bereich (10) über mindestens ein reversibles Verschlussmittel (11) zum Abtrocknen von Körperteilen mittels der mindestens einen Innenfläche (100', 100") zugänglich ist,
**dadurch gekennzeichnet, dass**
die mindestens eine Innenfläche (100', 100") des Handtuchs (1) in Richtung Außenseite (101) des Bereichs (10) wasserdicht ist, der geschützte Bereich (10) mittels mindestens einer wasserdichten Verbindung (12) aus einem umgeschlagenen Bereich des Handtuchs (1) gebildet oder mit dem Material des Handtuchs (1) verbunden ist und aus an dem Handtuch (1) seitlich und in Längsrichtung ausgerichteten Verbindungen (12) gebildet ist, wobei der Bereich (10) an seiner offenen Seite (102) das mindestens eine reversible Verschlussmittel (11) aufweist und an den Seitenrändern (103', 103") des Bereichs (10) Öffnungen (1030) vorgesehen sind, mittels derer ein zumindest teilweises Durchfassen mit den Händen (2) ermöglicht ist und die mindestens eine Innenfläche (100', 100") des Bereichs (10) dadurch nach außen geschlagen werden kann.

2. Handtuch (1) nach Anspruch 1,
**dadurch gekennzeichnet, dass**
die mindestens eine Innenfläche (100', 100") aus einem oder mehreren Materialien gebildet ist, das/die auf einer Seite wasserdicht und auf der gegenüberliegenden Seite weich und/oder flauschig ausgebildet ist/sind.

3. Handtuch (1) nach Anspruch 1 oder 2,
**dadurch gekennzeichnet, dass**
die mindestens eine Innenfläche (100', 100") aus einem antibakteriellen Material gebildet ist und/oder eine antibakterielle Beschichtung aufweist.

4. Handtuch (1) nach der vorangegangenen Ansprüche,
**dadurch gekennzeichnet, dass**
das mindestens eine reversible Verschlussmittel (11) wasserdicht ist.

5. Handtuch (1) nach der vorangegangenen Ansprüche,
**dadurch gekennzeichnet, dass**
die Verbindungen (12) mittels einer Naht gebildet sind, die wasserdicht ist.

6. Handtuch (1) nach einem der vorangegangenen Ansprüche,
**dadurch gekennzeichnet, dass**
das reversible Verschlussmittel (11) ein Reißverschluss ist.

7. Handtuch (1) nach einem der vorangegangenen Ansprüche,
**dadurch gekennzeichnet, dass**
die Innenfläche (100', 100") eine Tiefeinwebung umfasst, damit dieser Bereich dünner wird.

8. Handtuch (1) nach der vorangegangenen Ansprüche,
**dadurch gekennzeichnet, dass**
die Grammatur des nicht wasserdichten Stoffes im geschützten Bereich (10) des Handtuchs (1) in Bezug auf den Stoff des übrigen Bereichs (13) des Handtuchs (1) um das Gewicht des mindestens einen reversiblen Verschlussmittels (11) sowie um das Gewicht des wasserdichter Materials verringert ist.

9. Handtuch (1) nach Anspruch 8,
**dadurch gekennzeichnet, dass**
die Grammatur des nicht wasserdichten Stoffes im geschützten Bereich (10) zusätzlich um das Gewicht der Nähte verringert ist.

10. Handtuch (1) nach der vorangegangenen Ansprüche,
**dadurch gekennzeichnet, dass**
die Grammatur des nicht wasserdichten Stoffes im übrigen Bereich (13) des Handtuchs (1) in Bezug auf den nicht wasserdichten Stoff im geschützten Bereich (10) des Handtuchs (1) um das Gewicht des mindestens einen Verschlussmittels (11) sowie um das Gewicht des wasserdichten Materials erhöht ist.

11. Handtuch (1) nach Anspruch 10,
**dadurch gekennzeichnet, dass**
die Grammatur des nicht wasserdichten Stoffes im Bereich (13) zusätzlich um das Gewicht der Nähte erhöht ist.

## Claims

1. Towel (1) with at least one inwardly located, externally protected region (10), the at least one inner surface (100', 100") of which is formed from a material for drying body parts and the region (10) is accessible via at least one reversible closure means (11) for drying body parts by means of the at least one inner surface (100', 100"),
**characterised in that**
at least one inner surface (100', 100") of the towel (1) is watertight towards the outside (101) of the region (10), the protected region (10) is formed by means of at least one watertight connection (12) from a folded-over region of the towel (1) or is connected to the material of the towel (1) and is formed from connections (12) aligned laterally and longitudinally on the towel (1) wherein the region (10) has the at least one reversible closure means (11) on its open side (102) and openings (1030) are provided on the side edges (103', 103") of the region (10), by means of which openings it is possible to reach at least partially through with the hands (2) and the at least one inner surface (100', 100") of the region (10) can thereby be folded outwards.

2. Towel (1) according to claim 1,
**characterised in that**
at least one inner surface (100', 100") is formed from one or more materials which are waterproof on one side and soft and/or fluffy on the opposite side.

3. Towel (1) according to claim 1 or 2,
**characterised in that**
at least one inner surface (100', 100") is formed from an antibacterial material and/or has an antibacterial coating.

4. Towel (1) according to the preceding claims,
**characterised in that**
at least one reversible closure means (11) is watertight.

5. Towel (1) according to the preceding claims,
**characterised in that**
the connections (12) are formed by means of a seam that is watertight.

6. Towel (1) according to one of the preceding claims,
**characterised in that**
the reversible closure means (11) is a zip fastener.

7. Towel (1) according to one of the preceding claims,
**characterised in that**
the inner surface (100', 100") comprises a deep weave to make this area thinner.

8. Towel (1) according to the preceding claims,
**characterised in that**
the grammage of the non-waterproof fabric in the protected area (10) of the towel (1) is reduced in relation to the fabric of the remaining area (13) of the towel (1) by the weight of the at least one reversible closure means (11) and by the weight of the waterproof material.

9. Towel (1) according to claim 8,
**characterised in that**
the grammage of the non-waterproof fabric in the protected area (10) is additionally reduced by the weight of the seams.

10. Towel (1) according to the preceding claims,
**characterised in that**
the grammage of the non-waterproof fabric in the remaining area (13) of the towel (1) is increased in relation to the non-waterproof fabric in the protected area (10) of the towel (1) by the weight of the at least one closure means (11) and by the weight of the waterproof material.

11. Towel (1) according to claim 10,
**characterised in that**
the grammage of the non-waterproof fabric in area (13) is additionally increased by the weight of the seams.

## Revendications

1. Serviette (1) avec au moins une zone (10) située vers l'intérieur et protégée de l'extérieur, dont au moins une surface intérieure (100', 100") est réalisée en un matériau pour le séchage de parties du corps et la zone (10) est accessible par au moins un moyen de fermeture réversible (11) pour le séchage de parties du corps au moyen de la au moins une surface intérieure (100', 100"),
**caractérisé en ce que**
au moins une surface intérieure (100', 100") de la serviette (1) est étanche à l'eau en direction du côté extérieur (101) de la zone (10), la zone protégée (10) est formée au moyen d'au moins une liaison étanche à l'eau (12) à partir d'une zone rabattue de la serviette (1) ou est reliée au matériau de la serviette (1) et est formée de liaisons (12) orientées latéralement et longitudinalement sur la serviette (1), la zone (10) présentant sur son côté ouvert (102) le au moins un moyen de fermeture réversible (11) et des ouvertures (1030) étant prévues sur les bords latéraux (103', 103") de la zone (10), au moyen desquelles un passage au moins partiel avec les mains (2) est possible et la au moins une surface intérieure (100', 100") de la zone (10) pouvant ainsi être battue vers l'extérieur.

2. Serviette (1) selon la revendication 1,
**caractérisé en ce que**
au moins une surface intérieure (100', 100") est formée d'un ou de plusieurs matériaux qui sont étanches à l'eau d'un côté et doux et/ou duveteux du côté opposé.

3. Serviette (1) selon la revendication 1 ou 2,
**caractérisé en ce que**
au moins une surface intérieure (100', 100") est formée d'un matériau antibactérien et/ou présente un revêtement antibactérien.

4. Serviette (1) selon les revendications précédentes,
**caractérisé en ce que**
au moins un moyen de fermeture réversible (11) est étanche à l'eau.

5. Serviette (1) selon les revendications précédentes,
**caractérisé en ce que**
les joints (12) sont formés au moyen d'une couture qui est étanche à l'eau.

6. Serviette (1) selon l'une quelconque des revendications précédentes,
**caractérisé en ce que**
le moyen de fermeture réversible (11) est une fermeture à glissière.

7. Serviette (1) selon l'une quelconque des revendications précédentes,
**caractérisé en ce que**
la surface intérieure (100', 100") comprend un tissage en profondeur afin d'amincir cette zone.

8. Serviette (1) selon les revendications précédentes,
**caractérisé en ce que**
le grammage du tissu non étanche à l'eau dans la zone protégée (10) de la serviette (1) est réduit, par rapport au tissu de la zone restante (13) de la serviette (1), du poids du au moins un moyen de fermeture réversible (11) ainsi que du poids du matériau étanche à l'eau.

9. Serviette (1) selon la revendication 8,
**caractérisé en ce que**
le grammage du tissu non étanche à l'eau dans la zone protégée (10) est en outre réduit du poids des coutures.

10. Serviette (1) selon les revendications précédentes,
**caractérisé en ce que**
le grammage du tissu non étanche à l'eau dans la zone restante (13) de la serviette (1) est augmenté, par rapport au tissu non étanche à l'eau dans la zone protégée (10) de la serviette (1), du poids du au moins un moyen de fermeture (11) ainsi que du poids du matériau étanche à l'eau.

11. Serviette (1) selon la revendication 10,
**caractérisé en ce que**
le grammage du tissu non imperméable dans la zone (13) est en outre augmenté du poids des coutures.
